# EUROPÄISCHE PATENTSCHRIFT

(11) **EP 0 148 978 B1**
(45) Veröffentlichungstag und Bekanntmachung des Hinweises auf die Patenterteilung: **09.09.1987**
(21) Anmeldenummer: 84106862.0
(22) Anmeldetag: 03.05.1982
(51) Int. Cl.: B65D 51/20, A01M 7/00

(54) **Behälterverschluss zum kontaminationssicheren Abzapfen von flüssigen Chemikalien aus einem Behälter**
Container closure for the contaminationless tapping of liquid chemicals from a container
Fermeture pour récipient pour transvaser de façon exempte de contamination de produits chimiques liquides d'un récipient

(30) Priorität: 07.05.1981 US 261431; 06.04.1982 US 364322
(43) Veröffentlichungstag der Anmeldung: 24.07.1985
(62) Teilanmeldung aus: 82810185.7
(73) Patentinhaber: CIBA-GEIGY AG, 4002 Basel (CH)
(72) Erfinder: Reynolds, Richard Paul, Greensboro, N.C. 27410 (US)

## Beschreibung

Die Erfindung betrifft einen Behälterverschluss gemäss Oberbegriff des Patentanspruchs 1.

Es ist von wachsender Bedeutung, Behälter, die flüssige Chemikalien und insbesondere solche, die für den Menschen schädlich sind, enthalten, teilweise oder vollständig in einer Art und Weise zu entleeren, die es gestattet, den Kontakt von Menschen mit den flüssigen Chemikalien möglichst weitgehend oder vollständig zu vermeiden. Dies ist von besonderer Wichtigkeit, wenn es sich bei den aus einem Behälter abzuzapfenden Flüssigkeiten um gesundheits- oder umweltschädliche Chemikalien handelt. Viele Regierungen haben hierüber gesetzliche Vorschriften erlassen, wie z. B. die Regierung des Staates Kalifornien dies während der letzten vier Jahre mit Bezug auf das offene Ausgiessen von Pestiziden aus Behältern geregelt hat.

Während die genannte Regierung dies durch ihre Gesetze und Ausführungsverordnungen nur in Bezug auf ein offenes Ausgiessen getan hat, ohne dabei die Möglichkeit späterer Vergiftungen durch menschlichen Kontakt mit entleerten, aber ungereinigten Behältern oder Abzapfeinrichtungen oder andere Schädigungen der Umwelt durch diese zu berücksichtigen, gehen viele Regierungen in dieser Hinsicht bedeutend weiter.

Um den Hintergrund der Erfindung voll zu würdigen, wird das Studium einer Veröffentlichung auf Seite 19 des « Agri-Chemical Age_{"} vom September/Oktober 1978 empfohlen. Diese Veröffentlichung beschreibt als u Produki des Monats ein geschlossenes Pestizid-Ueberführungssystem, welches eine billige Sonde, die normalerweise von Herstellern chemischer Formulierungen an Ort und Stelle in eine Mischtrommel eingebaut werden kann, sowie eine genormte Schnellkupplung hierfür umfasst. Jedoch ist es bei diesem bekannten System noch möglich, den Inhalt der Trommel von Hand und offen auszugiessen, und zwar durch eine etwa 5 cm weite Oeffnung, die zur Verwendung für Verbraucher bestimmt ist, die keine geschlossene Abzapfeinrichtung besitzen. Damit hat aber der Verbraucher die Wahl, eine besondere, passende Spezialeinrichtung beim Abzapfen zu verwenden oder auch nicht.

Weitere Druckschriften, die den Hintergrund der Erfindung behandeln, sind die US-PSen 4108 336, 4150771 und 4 245 760. Die erste und die letztgenannte dieser Druckschriften bezieht sich auf Chemikalien enthaltende Behälteranordnungen, die an die Verwendung in geschlossenen Systemen angepasst werden können. Jedoch verhindert die Behälteranordnung in diesen Druckschriften das offene Ausgiessen oder den Kontakt mit der Umgebung nicht vollständig.

Die US-PS 4 150 771 offenbart einen Verschluss mit Zweiweg-Ventil, der beim Abzapfen von Bier aus Fässern verwendet werden kann. Jedoch ist ein solcher Verschluss beim Anschluss einer Abzapfeinrichtung nicht verwendbar, um das eine Mal einen flüssigen Chemikalienfluss aus dem Behälter abzuzapfen und gleichzeitig Luft in den Behälter einströmen zu lassen, und ein anderes Mal, bei stets noch angeschlossener Abzapfeinrichtung, in den Behälter Spülwasser einzusprühen und gleichzeitig wieder aus ihm abzuziehen. Der Verschluss der US-PS 4 150 771 ist durch das Vorhandensein von Haken oder dergleichen Vorsprüngen in der Lage, an mehrere verschiedene Kupplungseinrichtungen angeschlossen zu werden, um getrennte Operationen durchzuführen.

Aus der US-PS-3166106 ist ein System zum Reinigen und Füllen von Fässern unter Ueberdruck bekannt, welches mit einer Zweiweg-Anschlussarmatur für die Fässer ausgestattet ist. Diese Armatur ist Teil des Systems und wird nach dem Reinigen und Füllen wiederum von den Fässern abgezogen. Beim Transport, bei der Lagerung und beim Abzapfen sind die Fässer mit den jeweils üblichen Verschlüssen versehen, z. B. solchen, wie aus der US-PS-3 036 586 oder der genannten US-PS-4150 771 bekanntgeworden. Eine Kontaminationssicherheit wird dabei nicht gefordert und ist, da es sich offenbar um Bierfässer handelt, auch nicht erforderlich.

Bei dem aus der US-PS-4119114 bekannten « geschlossenen Flüssigkeits-Transfersystem befinden sich die Ventile zur Steuerung des Abzapf- und Spülvorganges alle in der eigentlichen Abzapf- und Spülvorrichtung. Der Behälterverschluss wird durch Punktieren, Ausschneiden und Ausstossen eines dafür ausgebildeten Teils des Verschlusses geöffnet. Hierzu ist die Abzapf- und Spülvorrichtung mit einer Sonde versehen, deren vorderes Ende mit geeigneten Perforier-, Schneide- und Ausstossmittein versehen ist. Eine zwangsläufige Kopplung zwischen dem Oeffnen des Behälterverschlusses und den Ventilen fehlt, so dass Fehlmanipulationen und damit das unbeabsichtigte Entweichen von toxischen Chemikalien in die Umwelt nicht mit absoluter Sicherheit ausgeschlossen sind.

Es ist daher eine wichtige Aufgabe der vorliegenden Erfindung, eine Anordnung zu verwirklichen, durch die ein schädliche flüssige Chemikalien enthaltender Behälter nur so beschränkt zugänglich wird, dass jede Möglichkeit eines offenen Ausgiessens des Behälterinhalts praktisch verhindert wird.

Weiter bezweckt die Erfindung, das Abzapfen der Flüssigkeit so zu beschränken, dass hierzu spezifisch angepasste Abzapfeinrichtungen verwendet werden müssen, wobei sowohl der Behälter als auch die an seinen Verschluss anzukuppelnde Abzapfeinrichtung beide nach Beendigung der Abzapfung oder vollständigen Entleerung weitgehend von Verunreinigungen befreit werden können.

Schliesslich strebt die Erfindung an, die gestellte Aufgabe zu lösen und die genannten Zwecke zu erfüllen unter Verwendung möglichst wenig kostspieliger Mittel, die gleichwohl die gewünschten Resultate liefern.

Die gestellten Aufgaben werden im wesentlichen durch Ausbildung des Verschlusses gemäss Kennzeichen des Patentanspruchs 1 gelöst.

Der erfindungsgemässe Verschluss wird zusammen mit einer Abzapfeinrichtung verwendet, welche so ausgebildet ist, dass in ihr der Strom der in den Behälter einfliessender Medien von dem Strom der aus dem Behälter abgezapften Flüssigkeit völlig getrennt ist.

Der Behälterverschluss wird durch geeignete Organe der auf den Verschluss aufgesetzten, mit diesem ein gegen die Umwelt geschlossenes Ganzes bildenden Abzapfeinrichtung geöffnet.

Der Abzapfstrom wird vorzugsweise (Anspruch 6) durch eingeschobene Rohr abgesaugt, während der Druckausgleich durch Luft Erfolgt, die durch den ringförmigen Zwischenraum zwischen der Aussenwand des eingeschobenen Rohres und der Innenwand des Verschluss-Hohlkörpers einströmt. Nach Entleerung des Behälters über die noch mit diesem eine geschlossene Einheit bildende Abzapfeinrichtung kann Wasser oder ein anderes Reinigungsmittel in ihn durch den Ringraum eingeführt, z. B. eingesprüht werden, und die sich am Boden des Behälters sammelnde Reinigungsflüssigkeit kann durch das eingeschobene Rohr mittels einer an die Abzapfeinrichtung angeschlossenen Saugpumpe wieder abgesaugt werden.

Weitere Zwecke, Vorteile und Einzelheiten der vorliegenden Erfindung gehen aus der folgenden Beschreibung einer bevorzugten Ausführungsform derselben im Zusammenhang mit den beiliegenden Zeichnungen hervor ; es zeigen :
Figur 1 einen Axialschnitt durch den Verschluss ;
Figur 2 einen Schnitt längs der Linie 11-11 der Fig. 1 ;
Figur 3 einen Axialschnitt in teilweise ausgestülpter Stellung ;
Figur 4 einen Schnitt längs der Linie IV-IV der Fig. 3 ;
Figur 5 einen Axialschnitt in völlig ausgestülptem Zustand ; und
Figur 6 eine perspektivische Darstellung, teilweise im Schnitt eines Details des in den Fig. 1 bis 5 gezeigten Verschlusses.

Der in den Fig. 1-6 dargestellte Verschluss 300 ist einstückig aus Kunststoff hergestellt, und benötigt keine separaten Federn. Sein Aufbau ist daher weitgehend vereinfacht. Der Verschluss 300 wird vorzugsweise einstückig im Spritzgussverfahren hergestellt und zwecks leichterer Fertigung noch im warmen Zustand in sich selbst zurückgefaltet. Der Verschluss weist ein oberes bzw. äusseres, verhältnismässig steifes Kopfteil 300A und ein im ausgestülpten Zustand tiefer gelegenes, also unteres, und im eingestülpten Zustand innerhalb des Kopfteils gelegenes dünnwandiges und entsprechend biegsameres Steigrohrteil 300B auf. In Fig. 1 ist der Verschluss in eingestülptem Zustand dargestellt. Das Kopfteil 300A weist auf seiner Innenwandung hervorstehende Aufhängeohren bzw. Haltezapfen 302 auf, mittels denen das ausstülpbare Steigrohrteil 300B im eingestülpten Zustand mit Hilfe von entsprechenden Oeffnung, insbesondere Schlitzen 304 im Inneren des Kopfteils 300A zurückgehalten wird.

Der Verschluss 300 ist mit einer besonderen Einrichtung zum Einlass von Flüssigkeit durch das untere Ende des ausgestülpten flexiblen Steigrohrteiles 300B versehen, die eine Membran 306 im Boden des ausstülpbaren Teiles und ein zylindrisches Ausstossglied 308 umfasst. Aus Fig. 3 ist zu ersehen, dass zur Entnahme von Flüssigkeit dieses rohrförmige Ausstossglied 308, z. B. durch feste Anlage am unteren Ende des Kolbens oder eines Rohres einer Abzapfeinrichtung nach unten und damit in das Innere des Behälters gestossen wird, wodurch das Steigrohrteil 300B durch Nachinnenbiegen des im aufgehängten Zustand oberen Faltenrandes des Steigrohrteils 300B, wie durch strichpunktierte Linien in Fig. 3 angedeutet ist, von den Aufhängeohren 302 abgelöst, aus dem Kopfteil 300A ausgestülpt und in Richtung auf den Behälterboden zu in den Behälter hinein geschoben wird. Eine nach entsprechender Adaption geeignete Abzapfvorrichtung ist in Fig. 5 der EP-A-0 064 949 gezeigt.

Das Einlassloch für den Eintritt einer gefährlichen flüssigen Chemikalie in das ausgefahrene Steigrohrteil 300B kann dadurch erzeugt werden, dass das Ausstossglied 308 mit seinem unteren, gegebenenfalls scharfen Ende die Membran 306 durchstösst bzw. in sie ein Loch schneidet. Andererseits kann der Boden des Steigrohrteiles einen Kolbenmechanismus enthalten. Eine weitere Art der Abdichtung gegen Flüssigkeitsdurchtritt kann aus einem Ventil im Boden des Steigrohrteiles bestehen, welches durch Kontakt mit dem Behälterboden geöffnet wird.

Aus Fig. 5 ist weiter ersichtlich, dass der Verschluss 300 einen Zweiwegfluss gestattet. Bei voll ausgefahrenem Steigrohrteil 300B kann nämlich das Abzapfen des flüssigen Behälterinhalts direkt durch Einsaugen in das strichpunktiert dargestellte, als Absaugrohr ausgebildete zylindrische Ausstossglied 308 hinein erfolgen, wobei der erforderliche Umgebungsdruckausgleich im Behälterinneren mittels durch den zwischen der Aussenfläche des zylindrischen Ausstossgliedes 308 und der Innenfläche der Wandung 312 des voll ausgefahrenen Steigrohrteils 300B gelegenen Durchlassraum 311 einströmende Luft erfolgt. In der gleichen Weise kann Wasser oder eine andere Flüssigkeit durch die Oeffnungen 303 im Kopfteil 300A des Verschlusses und den Durchlassraum 311 in das Behälterinnere eingefüllt und Spülwasser wieder durch das hohle Innere des zylindrischen Ausstossgliedes 308 abgesaugt werden.

Der Verschluss kann eine abwechselnde Schlitz-und-Stopfen-Anordnung aufweisen, bei der eine Reihe von Stopfen auf einer Seite eines schwenkbar befestigten Bandes in eine Reihe von Schlitzen auf der anderen Seite des Bandes dichtend eingeführt wird, wenn der Verschluss eingestülpt wird, wogegen die Stopfen aus den Schlitzen entfernt werden, wenn der Verschluss ausgestülpt wird.

Der Behälterverschluss ist vorteilhaft so ausgelegt, dass er an Stelle der am häufigsten vorkommenden gewöhnlichen Verschlüsse am Behälter angebracht werden kann. Die drei häufigsten in den Vereinigten Staaten von Amerika verwendeten gewöhnlichen Verschlüsse sind eine Schraubkappe von 63 mm Innendurchmesser, eine biegsame Schnauze vom REIKE-Typ und ein Zweizoll-NPT-Spund.

Natürlich müssen alle Teile des Behälters, des Verschlusses und der Abzapfeinrichtung, die mit den flüssigen Chemikalien in Berührung kommen, aus einem gegen diese resistentem Material gefertigt sein.

## Patentansprüche

1. Behälterverschluss mit zwei Durchflusswegen, welcher einerseits dicht in einer Ausflussöffnung eines Behälters fixierbar ist und an welchem andererseits eine Abzapfvorrichtung dicht anschliessbar ist, wobei jeder der beiden Durchflusswege durch Mittel verschlossen ist, welche durch hierzu bestimmte, von aussen eindringende Organe (Rohr 308) der Abzapfvorrichtung bei deren Aufsetzen automatisch geöffnet werden, wodurch einerseits über den einen Weg, welcher im folgenden als Abzapfweg bezeichnet ist, der Behälter entleert, und über den anderen Weg, welcher im folgenden als Druckausgleichsund Spülweg bezeichnet ist, Luft. und/oder Spülflüssigkeit etc. in den Behälter gelangen kann, dadurch gekennzeichnet, dass der Behälterverschluss als oben offener, becherförmiger, ein-und ausstülpbarer Hohlkörper (300) ausgebildet ist, welcher im folgenden als Stülpkörper bezeichnet ist, dass das bzw. die Schliessmittel des Abzapfweges im Bodenteil und das bzw. die Schliessmittel des Druckausgleichs- und Spülweges in der Seitenwand dieses Stülpkörpers angeordnet sind und dass der Stülpkörper durch eines der von aussen eindringenden Organe (Rohr 308) aus seinem eingestülpten (kurzen) Zustand (Fig. 1) in den ausgestülpten (langen) Zustand (Fig. 5) überführbar ist, wobei die Schliessmittel (Oeffnungen 304/Vorsprünge 303 bzw. Membrane 306) beider Durchflusswege geöffnet werden.

2. Behälterverschluss gemäss_{°}Anspruch 1, dadurch gekennzeichnet, dass der Stülpkörper (300) in seiner eingestülpten Stellung (Fig. 1) fixiert ist, wobei diese Fixierung gelöst wird, wenn eine auf seinen Bodenteil (Membrane 306) ausgeübte Verschiebekraft eine bestimmte Grösse überschreitet.

3. Behälterverschluss gemäss Anspruch 1, dadurch gekennzeichnet, dass der Stülpkörper (300) in seiner Seitenwand eine oder mehrere am Umfang vorzugsweise gleichmässig verteilte Oeffnungen (304) aufweist, mit welchen er in seiner eingestülpten Stellung (Fig. 1) mittels von aussen in diese Oeffnung bzw. Oeffnungen eingreifenden Vorsprüngen (302) fixierbar ist, wobei diese Fixierung gelöst wird, wenn die auf den Stülpkörperboden ausgeübte Verschiebekraft eine bestimmte Grösse überschreitet.

4. Behälterverschluss gemäss Anspruch 3, dadurch gekennzeichnet, dass in der fixierten Stellung die Seitenwandöffnungen (304) des Stülpkörpers (300) durch die Fixiervorsprünge (302) dicht verschlossen sind und diese Anordnung die Schliessmittel des Druckausgleichsund Spülweges bilden.

5. Behälterverschluss gemäss einem der Ansprüche 1 bis 4, dadurch gekennzeichnet, dass das im Bodenteil des Stülpkörpers (300) befindliche Schliessmittel des Abzapfweges durch eine durchstossoder aufschneidbare Membrane (306) gebildet ist.

6. Behälterverschluss gemäss einem der Ansprüche 1 bis 5 in Kombination mit einer Abzapfvorrichtung, dadurch gekennzeichnet, dass die Abzapfvorrichtung ein nach unten vorstehendes Abzapfrohr (308) aufweist oder dass an sie ein solches Rohr anschliessbar ist, welches beim Aufsetzen der Abzapfvorrichtung auf den Behälterverschluss das von aussen in diesen eindringende Organ bildet und durch Kontakt seines vorderen Endes mit dem Bodenteil des Stülpkörpers (300) diesen ausstülpt und das Schliessmittel seines Bodenteils öffnet, wobei das genannte Rohr (308) den Abzapfweg einschliesslich Steigrohr und der Ringraum zwischen dem Rohr und ausgestülptem Stülpkörper den Druckausgleichs- und Spülweg bilden.

## Claims

1. Container closure having two through-flow paths, being, on the one hand, tightly fixable in an outlet opening of an container, and to which there is, on the other hand, tightly connectable a draw-off device, each of the two through-flow paths being closed by means which are opened automatically by parts (tube 308) of the draw-off device penetrating from the outside, when the same is put in place, whereby on the one hand, the container is emptied via one of the paths being designated hereinafter as the drain-off path and air and/or rinsing liquid and the-'Iike can enter the container via the other path being designated hereinafter as the pressure-equalizing and rinsing path, characterized in that the container closure is designed as an open-at-the-top beak-shaped, hollow body (300) being turnable inside out and viceversa, which is designated hereinafter as the turnable body, that the closing means of the drain-off path are arranged in the bottom part, and the closing means of the pressure-equalizing and rinsing path are arranged in the sidewall of this turnable body, and that the turnable body is convertible by means of one of the paths (tube 308) penetrating from the outside from its inwardly turned (short) state (Fig. 1) to its outwardly turned (long) state (Fig. 5), whereby the closing means (openings 304/projections 303 and/or diap- ragm 306) of both through-flow paths are opened.

2. Container closure according to Claim 1, characterized in that the turnable body (300) is locked in its inwardly turned position (Fig. 1), this lock being released when a displacing force exerted on its bottom part (diaphragm 306) exceeds a determined magnitude.

3. Container closure according to Claim 1, characterized in that the turnable body (300) is provided in its sidewall with one or several openings (304) being distributed preferably uniformly about its circumference, by means of which it is lockable in its inwardly turned position (Fig. 1) by means of projections (302) engaging this opening or these openings from the outside, while this lock is released when the displacing force exerted on the bottom of the turnable body exceeds a determined magnitude.

4. Container closure according to Claim 3, characterized in that the sidewall openings (304) of the turnable body (300), in the locked position, are tightly closed by the locking projections (302), and this arrangement constitutes the closing means of the pressure-equalizing and rinsing path.

5. Container closure according to one of Claims 1 to 4, characterized in that the closing means of the draw-off path present in the bottom part of the turnable body (300) are constituted by a diaphragm (306) which can be pierced or cut open.

6. Container closure according to one of Claims 1 to 5 in combination with a draw-off device, characterized in that the draw-off device has a draw-off tube (308) protruding downwardly, or that such a tube is connectable therewith, which, when the draw-off device is placed on the container closure constitutes the part penetrating into the latter from the outside, and, upon contact of its forward end with the bottom part of the turnable body (300), turns the latter inside out and opens the closing means of the bottom part thereof, the said tube (308) constituting the draw-off path inclusive of a riser tube, and an annular space between the tube and the outwardly turned turnable body the pressure-equalizing and rinsing path.

## Revendications

1. Fermeture de récipient à deux voies de passage, qui peut être d'une part fixée de façon étanche dans une ouverture d'écoulement d'un récipient et à laquelle peut d'autre part être raccordé de façon étanche un dispositif de soutirage, chacune des deux voies de passage étant fermée par des moyens qui sont ouverts de façon automatique par des organes (tuyau 308) prévus à cet effet sur le dispositif de soutirage et pénétrant de l'extérieur, lors de la pose de ce dispositif, ce qui permet, par l'une des voies, qui sera désignée ci-après comme voie de soutirage, de vider le récipient et par l'autre voie, qui sera désignée ci-après comme voie de compensation de pression et de lavage, de faire pénétrer de l'air et/ou du liquide de lavage dans le récipient, caractérisée en ce que la fermeture de récipient est réalisée comme corps creux (300) en forme de godet ouvert en haut, pouvant être retourné et déployé, qui sera désigné ci-après comme corps à retournement, que le ou les moyens de fermeture de la voie de soutirage sont disposés dans le fond et le ou les moyens de fermeture de la voie de compensation de pression et de lavage sont disposés dans la paroi latérale de ce corps à retournement, et que le corps à retournement peut être amené, par un des organes pénétrant de l'extérieur (tuyau 308), de son état (court) retourné (fig. 1) à l'état (long) déployé (fig. 5), les moyens de fermeture (ouvertures 304/saillies 303 ou membrane 306) des deux voies de passage étant ouverts.

2. Fermeture de récipient selon la revendication 1, caractérisée en ce que le corps à retournement (300) est fixé dans sa position retournée (fig. 1), cette fixation étant supprimée lorsqu'une force de déplacement exercée sur son fond (membrane 306) dépasse une certaine grandeur.

3. Fermeture de récipient selon la revendication 1, caractérisée en ce que le corps à retournement (300) présente dans sa paroi latérale une ou plusieurs ouvertures (304) réparties de préférence régulièrement sur sa circonférence avec lesquelles il peut être fixé dans sa position retournée (fig. 1) au moyen de saillies (302) pénétrant de l'extérieur dans cette ou ces ouvertures, cette fixation étant supprimée lorsque la force de déplacement exercée sur le fond du corps à retournement dépasse une certaine grandeur.

4. Fermeture de récipient selon la revendication 3, caractérisée en ce qu'en position fixée, les ouvertures (304) dans la paroi latérale du corps à retournement (300) sont fermées de façon étanche par les saillies de fixation (302) et que cette disposition forme les moyens de fermeture de la voie de compensation de pression et de lavage.

5. Fermeture de récipient selon l'une quelconque des revendications 1 à 4, caractérisée en ce que le moyen de fermeture de la voie de soutirage, se trouvant dans le fond du corps à retournement (300), est formé par une membrane (306) pouvant être percée ou coupée.

6. Fermeture de récipient selon l'une quelconque des revendications 1 à 5 en combinaison avec un dispositif de soutirage, caractérisée en ce que le dispositif de soutirage présente un tuyau de soutirage (308) faisant saillie vers le bas ou qu'à ce dispositif peut être raccordé un tel tuyau qui, lors de la pose du dispositif de soutirage sur la fermeture de récipient, forme l'organe pénétrant de l'extérieur, déploie le corps à retournement par le contact de son extrémité avant avec le fond du corps à retournement (300) et ouvre le moyen de fermeture de son fond, ledit tuyau (308) formant la voie de soutirage y compris le tuyau montant, et l'espace annulaire entre le tuyau et le corps à retournement déployé formant la voie de compensation de pression et de lavage.
